# EUROPÄISCHE PATENTSCHRIFT

(11) **EP 1 925 377 B1**
(45) Veröffentlichungstag und Bekanntmachung des Hinweises auf die Patenterteilung: **16.12.2009**
(21) Anmeldenummer: 06124521.3
(22) Anmeldetag: 21.11.2006
(51) Int. Cl.: B21D 11/12, B21F 27/12

(54) **Biegemaschine zur Herstellung von Käfigen für Betonbauten**
Bending machine for manufacturing of concrete reinforcement cages
Machine à cintrer pour réaliser des cages d'armature pour béton armé

(43) Veröffentlichungstag der Anmeldung: 28.05.2008
(73) Patentinhaber: A.W.M. s.p.a., 33010 Magnano in Riviera (IT)
(72) Erfinder: Bernardinis, Claudio, 33010 Treppo Grande (IT)
(74) Vertreter: Cragnolini, Sergio

(56) Entgegenhaltungen:
- DE-A1- 2 252 411
- FR-A- 2 110 010
- FR-A1- 2 152 967
- FR-A1- 2 721 640

## Beschreibung

### Anwendungsgebiet

Die vorliegende Erfindung betrifft eine automatische Biegeanlage oder -maschine für auf sich selbst gebogene komplexe Käfige, die von elektrogeschweißten Drahtgeflechten ausgehend erhalten werden, die abwechselnd eine leicht geneigte Krümmungslinie auf der orthogonalen Linie in Bezug auf die Vorschubachse des Geflechtes selbst aufweisen, sowie gleichwertige technische Lösungen.

Die Erfindung findet in der automatischen Serienfertigung der sogenannten zylinder-, prismen- oder kegelstumpfartigen Käfige, die im Bereich des Bauwesens als Armierung zur Verstärkung der Betonbauten eingesetzt werden, und/oder der Elemente verschiedenster dreidimensionaler geometrischer Formen, die durch aufeinander folgende auf sich gebogene Biegungen vorgefertigter elektrogeschweißter Drahtgeflechte erzeugt werden, Anwendung.

Die Erfindung ist auf die in der vorliegenden Patentschrift dargelegten verschiedenen technischen Lösungen für die automatisierten Anlagen für die Fertigung von komplexen Käfigen und/oder dreidimensionalen Strukturen anwendbar, die durch programmierte Biegungen von elektrogeschweißten Drahtgeflechten in den erwünschten Maßen erzeugt werden.

### Stand der Technik

Aus dem Stand der Technik sind verschiedene automatisierte Verfahren bekannt, bei denen elektrogeschweißtes Drahtgeflecht für die Herstellung von netzförmigen Metallkäfigen und/oder -strukturen eingesetzt werden, die im Bereich des Bauwesens anwendbar sind. Sie erzeugen vielerlei Elemente mit den verschiedenartigsten geometrischen dreidimensionalen Gestaltungen wie beispielsweise Zylinder, Prismen, Kegelstumpf, Pyramidenstumpf. Ferner sind die vorgefertigten elektrogeschweißten Drahtgeflechte bekannt, die eben sind und eine rechteckige Form aufweisen oder auf Rolle gewickelt oder endloser Art sind, zumal sie derart hergestellt werden und direkt bei der Fertigung der Käfige auf geeignete automatisierte Linienanlagen Anwendung finden.

Es wurde festegestellt, dass die Käfige mit mehreren Innenschichten bzw. aufeinander folgenden und auf sich gebogenen Biegungen erzeugt werden, falls sie einer weiteren Verstärkung bedürfen, um der erforderlichen mechanischen Festigkeit der Betonschüttungen standzuhalten. Gegenwärtig sind in diesen besonderen Fällen mit dem Einsatz der bekannten Maschinen Nachteile einhergegangen, insbesondere wenn die Innenschichten aufgrund ihres Ausmaßes die aufeinander folgende und weiter nach außen gelegene Schicht des Käfigs berühren. Diese werden nicht wie geplant einwandfrei geschlossen zumal die Längsrundeisen des elektrogeschweißten Drahtgeflechtes (in Bezug auf die Vorschubrichtung desselben während der Biegungsphase) gegenseitig störend wirken.

Um diesen Nachteil zu beseitigen, greift man heutzutage manuell - und mit geringer Wirksamkeit - auf die dreidimensionale Struktur, die bereits gebogen ist und sich in der Phase der weiteren auf sich gebogenen Biegung befindet, ein, indem sie in Querrichtung in Bezug auf die Vorschubrichtung des Geflechtes leicht verschoben wird (wobei die Verschiebung den Durchmesser des Längsrundeisens überschreitet). Alternativ dazu greift man ein, indem Biegungen der Innenschichten vorgenommen werden, deren Ausmaße geringer als jene der aufeinander folgenden Außenschicht sind.

Um die vorstehend genannten Nachteile zu beseitigen und größere Vorteile zu erzielen, hat die Anmelderin einige technische gleichwertige Lösungen gemäß der vorliegenden Erfindung geplant, erprobt und bereitgestellt.

Aus der FR-A1-2 721 640 ist eine Vorrichtung zur Herstellung einer Armierung für Stahlbeton bekannt, bestehend aus Rundeisen und aus Rahmen, die quer zu diesen Rundeisen angeordnet sind. Gemäß der FR-A1-2 721 640 werden die Stangen, die zum Bilden der Rahmen dienen, flach und die Rundeisen quer dazu positioniert, um so eine Gitterstruktur zu bestimmen, deren Eigenschaften einstellbar sind. Die Rundeisen und die Stangen werden dann verbunden und anschließend wird die Gitterstruktur (6) gebogen, um die Armierung mit dem gewünschten Profil zu gewinnen.

### Aufgabe der Erfindung

Die Aufgabe der vorliegenden Erfindung besteht also aus dem folgenden:
- in der Bereitstellung einer automatischen, also keine manuellen (ungenauen und unbeständigen) Eingriffe erfordernden Biegeanlage oder -maschine für die aufeinander folgende Biegung auf sich gebogener und mehrschichtiger Art des elektrogeschweißten Drahtgeflechtes, um einen aus aufeinander folgenden Biegungsmehrschichten bestehenden, die erwünschten planmäßigen Maße aufweisenden einwandfrei schließbaren netzförmigen Käfig für das Bauwesen herzustellen;
- in der Bereitstellung einer automatischen Biegegruppe, die in der Lage ist, die Qualität des mehrschichtigen fertigen Produktes mittels ihrer leichten Neigung in Bezug auf die Orthogonalität der Vorschubrichtung des elektrogeschweißten Geflechtes zu gewährleisten, die abwechselnder Art (einmal in eine Richtung, dann in die andere Richtung) in der Phase der Überlagerung der Schichten ist. Auf diese Art und Weise wird eine Biegung erzeugt, die in Bezug auf die Außenschicht leicht geneigt ist, wodurch die Stellung nebeneinander der schichtweise gebogenen Längsrundeisen, anstatt ihrer Überlagerung, die Winkelverzerrungen der gebogenen Seiten hervorruft, begünstigt wird;
- in der Bereitstellung einer Biegegruppe für elektrogeschweißte Drahtgeflechte, um komplexe netzförmige Käfige und Strukturen für das Bauwesen zu erzeugen;
- in der Bereitstellung einer Biegegruppe für elektrogeschweißte Drahtgeflechte, die in der Lage ist, die Vielzahl der auf einem einzigen Kasten angebrachten festen zentralen Biegezapfen während der Anfangsphase der automatischen Biegung einer auf sich gebogenen Schicht zu steuern, um die aneinander gereihte Nerbeneinanderstellung der Längsrundeisen zu bewirken, die das den Käfig bildende Drahtgeflecht darstellen, die vorher mit jenen der letzten Schicht gebogen worden sind. Diese technische Lösung ist mit jener, die vorstehend erwähnt worden ist, gleichwertig und ermöglicht es, das gleiche Ergebnis zu erzielen bzw. eine leichte Ablenkungstendenz der Längsrundeisen während der Biegungsphase. Diese Ablenkungen erfolgen bei aufeinander folgenden Biegungen auf abwechselnde Art und Weise und verhindern dadurch unerwünschte Verformungen des fertig gestellten Käfigs;
- in der Bereitstellung einer als Alternative zu den vorstehend erwähnten technischen Lösungen geltenden zweistirnigen Biegegruppe für elektrogeschweißte Drahtgeflechte, die oberflächlich besonders verarbeitete Biegezapfen mit ausgeprägter Konizität (anstatt solcher, die einfach zylindrisch sind) im Biegeabschnitt, als äußere bewegliche Biegezapfen stromaufwärts und stromabwärts von den festen zentralen Biegezapfen aufweist, um den Widerstand des Metalls auszunutzen, das dazu neigt, während der Biegungsphase eine Lage einzunehmen, die sich von der des Rundeisens unterscheidet, und folglich das Rundeisen während der Biegungsphase leicht seitlich zu verschieben. Auf diese Art und Weise überlagert das gebogene Rundeisen nicht das auf der Außenschicht angebrachte entsprechende Rundeisen, sondern stellt sich nebenan und übt also keine störende Wirkung auf das vorhergehende Rundeisen aus. In diesem Falle werden die zwei äußeren Biegearme lediglich radial zu den zentralen Zapfen gesteuert;
- in der Bereitstellung einer Biegemaschine, die als Alternative zur vorstehend genannten gilt, wobei sie die technische Abwandlung aufweist, die darin besteht, dass die zwei äußeren Biegearme mit der Biegestange ausgestattet sind, die aus einer Reihenfolge von kreisförmigen einen Halbkreisquerschnitt aufweisenden Vertiefungen besteht, und ferner werden die Stangen quer zur Vorschubrichtung des Geflechtes während der Biegung gesteuert, um die Längsrundeisen, die das den Käfig bildende Geflecht darstellen, seitlich abzulenken. In diesem Falle werden die Biegestangen nicht nur mit einer idealen Bahn zur Durchführung der Biegung des Rundeisens gesteuert, sondern verschieben sich gleichzeitig in Querrichtung, damit die seitliche Nebeneinanderstellung der Rundeisen bei mehrschichtigen Biegungen gefördert wird;
- in der Bereitstellung einer automatischen Biegegruppe, die in der Lage ist, die Gleichförmigkeit des vorgefertigten Produktes bei Einhaltung der planmäßigen Endmaße zu gewährleisten.

### Wesen der Erfindung

Die Aufgaben der Erfindung werden gemäß den Merkmalen des Anspruchs 1 der Erfindung gelöst, und zwar durch Bereitstellung einer automatischen Biegegruppe oder Biegemaschine zweistirniger Art gelöst, die in der Lage ist, komplexe Käfige oder dreidimensionale netzförmige Strukturen, die aus stetig aufeinander folgenden Mehrschichten bestehen, herzustellen, wobei die Überlagerung der Längsrundeisen vermieden wird, indem sie während der Biegungsphasen aneinander gereiht werden. Diese dem Bauwesen bestimmten Produkte gewährleisten die Einhaltung der plangemäßen Maße, zumal die automatische Fertigung es ermöglicht, einwandfrei geschlossene und fertige Produkte bereitzustellen, ohne Verformungen, auch nicht teilweiser Art, oder Spannungen einiger den Käfig bildenden Teile.

Um einen komplexen netzförmigen Käfig d. h. mit stetig aufeinander folgenden und überlagerten Mehrschichten aus elektrogeschweißten Drahtgeflechten herzustellen, wobei die Vorschriften über die fachgerecht ausgeführte Arbeit eingehalten und gleichzeitig die planmäßigen Maße gewährleistet werden, ist es erforderlich, die vorstehend erwähnten Nachteile zu vermeiden, indem eine zweistirnige Netzbiegegruppe oder -maschine bereitgestellt wird, die in der Lage ist, zum Zeitpunkt der überlagerten mehrschichtigen Biegungen einzugreifen, um die Überlagerung (von innen nach außen) der Längsrundeisen des Netzes (die dieselbe Ausrichtung der Vorschubrichtung des Geflechtes aufweisen) zu verhindern.

Zur Erreichung dieses Zieles hat die Anmelderin der vorliegenden Erfindung die Nachteile zumindest mit vier möglichen, technisch gleichwertigen Abwandlungen vorteilhaft beseitigt.

Die Lösung der vorliegenden Erfindung besteht im Eingreifen auf die zweistirnige Biegegruppe oder -maschine, die in den Anlagen für die Fertigung von komplexen Käfigen für das Bauwesen, ausgehend von elektrogeschweißten Drahtgeflechten, mit Linienbetrieb arbeitet und die quer zum Fluss des Drahtgeflechtes liegt. Der Nachteil der Überlagerung der Längsrundeisen wird beseitigt, indem die Querbiegemaschine möglicherweise in der Mittellinie schwenkbar verankert wird und zum Zeitpunkt der kritischen Biegung derart automatisch gesteuert wird, dass sie in Bezug auf ihre grundlegende Orthogonalität leicht geneigt wird und dadurch die Biegung und das Aneinanderreihen der Längsrundeisen zweier überlagerter Schichten gefördert wird. In der Tat, wird die Biegemaschine leicht geneigt, führt sie eine Biegung durch, die nicht parallel zur vorhergehenden ist, weshalb die Längsrundeisen nicht überlagert werden können, sondern aneinander gereiht werden. Natürlich erfolgt die aufeinander folgende Biegung abwechselnd mit einer Neigung, die entgegengesetzt zur vorhergehenden ist, wobei die geneigten Biegungen ausgeglichen werden, damit gefertigte Käfige in Form von geraden Prismen unter Beachtung der planmäßigen Ziele hergestellt werden.

Diese technische Lösung sieht eine gelenkige Befestigung der Maschine am Boden oder auf einer anderen Stützfläche und den Einsatz eines oder zweier an den Enden angebrachten automatisch gesteuerten Aktuatoren vor, die die gesamte Biegemaschine lediglich zum notwendigen Zeitpunkt in Bewegung setzen bzw. in der Phase der Biegung und der nicht eintretenden Überlagerung der Rundeisen. Die Neigungsbewegung der Maschine in Bezug auf die Vorschubrichtung des elektrogeschweißten Drahtgeflechtes ist abwechselnder und automatischer Art und das Ausmaß des Winkelausschlages steht im Verhältnis zum Durchmesser der Längsrundeisen, die das Drahtgeflecht bilden.

Ein zweites Konzept der vorliegenden Erfindung besteht in der bodenfesten und stabilen Befestigung der Biegemaschine, wobei sie orthogonal zur Vorschubrichtung des elektrogeschweißten Drahtgeflechtes angeordnet ist. Der feste, zentrale, C-förmige Zapfen tragende Kasten der Biegemaschine ist längs der Biegemaschine beweglich angebracht, wobei die Verschiebungen von geeigneten sich an den zwei Enden befindlichen Mitteln automatisch gesteuert werden. Dieser Kasten, der die Vielzahl an festen zentralen Biegezapfen trägt, wird zum Zeitpunkt der Rotierung der äußeren Biegezapfen durch Steuerung und mit Kraft verschoben bzw. er verschiebt sich während dieser Biegungsphase, wobei die Längsrundeisen des Geflechtes seitlich gebogen werden. Auf diese Art und Weise werden diese Rundeisen abgelenkt, weshalb sie an die vorhergehenden und an die entsprechenden äußeren Rundeisen angereiht werden, anstatt bei aufeinander folgenden Biegungen mit fortlaufend aufeinander liegenden Mehrschichten überlagert zu werden. Zur Gewährleistung der Verschiebung der Rundeisen während der Biegungsphase weisen die zentralen C-förmigen Zapfen auf der Unterseite des horizontalen Abschnittes, der die maßgerechte Biegung bestimmt, einen kreisbogenförmigen Einschnitt auf, um die Beibehaltung der Stellung und der Festspannung der Rundeisen während der Querverschiebung der Zapfen im Laufe der Biegungsphase, die eine vorhergehende überlagert, zu sichern.

Ein drittes Konzept der vorliegenden Erfindung besteht in der Bereitstellung einer zweistirnigen Maschine zur Biegung von elektrogeschweißtem Drahtgeflecht, die eine feste und orthogonale Stellung in Bezug auf die Vorschubrichtung des Geflechtes einnimmt. Bei dieser Maschine ist die Abwandlung an den Biegestangen mit gelenkiger Bewegung auf einer senkrechten Fläche (orthogonal zur Achse der zentralen Hauptzapfen) vorzufinden, die stromaufwärts und stromabwärts von den zentralen Hauptbiegezapfen angeordnet sind. Die Stangen, die von geeigneten Biegearmen in Bewegung gesetzt werden, sind nicht zylinderförmiger Art, sondern weisen kegelförmige Sitze in den Durchgangsstellungen der Längsrundeisen auf, die während der Biegungsphase die Funktion inne haben, die Rundeisen seitlich leicht abzulenken, so dass die gebogene Seite die mögliche vorhergehende Seite nicht übersteigt, sondern sich daran anreiht. Der Konizität obliegt es, das Rundeisen abzulenken; in der Tat, wenn es einer Biegekraft ausgesetzt ist, sucht es - aufgrund der eigenen mechanischen Festigkeit - nach einer Stellung mit geringerer Spannung, die jener des höheren Biegungsradius (mit einem Durchmesser, der kleiner als der Abschnitt des Kegelsitzes der Biegestange ist) entspricht.

Ein viertes konzept, erweist sich mit dem dritten ähnlich, d. h. man beabsichtigt, die Biegestangen zu benutzen, die aus einer Vielzahl an Sitzen oder aufeinander folgenden durchgehenden Einschnitten mit einem halbkreisförmigen in Längsrichtung ausgehöhlten Querschnitt bestehen, die sich kreisförmig auf die gesamte Oberfläche erstrecken. Diese Einschnitte können die gleichen oder unterschiedliche Ausmaße aufweisen. Jede Stange wird von zwei an den Enden angebrachten Aktuatoren betätigt, die die Funktion ausüben, die Längsrundeisen während der Biegungsphase quer (zur Vorschubrichtung des Geflechtes) zu verschieben: dadurch erfolgt die Seitenverschiebung der Rundeisen während der Biegungsphasen aufeinander folgender Art. Folglich bewegen sich die Stangen nicht nur auf gelenkige Art und Weise parallel zum Geflechtvorschub, sondern auch orthogonal während der Biegungsphase.

Dieses letztgenannte konzept bietet eine Alternative technischer Art mit gleichwertigen Ergebnissen, bei der Stangen mit steilgängigem Gewinde als Biegestangen eingesetzt werden, die während der Biegungsphase auf sich selbst rotierend gesteuert werden und dadurch die Längsrundeisen verschieben, anstatt sich quer zum Drahtgeflecht zu bewegen.

Die vorliegende Erfindung löst die zugrunde liegenden Aufgaben und beseitigt die bekannten Nachteile, die sich in den Phasen der aufeinander folgenden mehrschichtigen Biegung bei im Bauwesen eingesetzten komplexen Käfigen ergeben, indem sie automatisch, ohne manuelle Arbeit der Bediener, selbst sporadischer Art, und einwandfrei in Bezug auf die Formen und die planmäßigen Maße hergestellt werden.

### Beschreibung der Zeichnungen

Vier Konzepte gemäß der vorliegenden Erfindung werden beispielhaft, auf bevorzugte Art und Weise, jedoch ohne einschränkenden Charakter anhand der beigefügten vier Zeichnungen dargestellt, wobei:
- Fig. 1 eine Seitenansicht eines aus elektrogeschweißtem Drahtgeflecht bestehenden Käfigs komplexer Form für das Bauwesen darstellt;
- Fig. 2 eine Vorderansicht eines dreidimensionalen Käfigs aus der vorhergehenden Figur darstellt, wobei die aneinander gereihte Nebeneinanderstellung der gebogenen Längsrundeisen hervorgehoben wird;
- Fig. 3 eine Draufsicht der schwenkbar gesteuerten zweistirnigen automatischen Biegemaschine veranschaulicht, die in der Mittellinie schwenkbar verankert ist und von einem Aktuator betätigt wird. Die Maschine ist linear und steht orthogonal zur Vorschubrichtung des elektrogeschweißten Geflechtes;
- Fig. 4 eine teilweise Vorderansicht der Gruppe der zentralen Hauptbiegezapfen aufzeigt, die auf einem geeigneten Schlitten angebracht sind, der von geeigneten Aktuatormitteln automatisch und genau gesteuert wird;
- Fig. 5 eine Seitenansicht eines Hauptbiegezapfens darstellt, wobei die drei auf der Unterseite des Biegezahnes ausgebildeten halbkreisförmigen Nuten hervorgehoben werden;
- Fig. 6 eine Seitenansicht der Biegegruppe veranschaulicht, wobei die Biegestangen hervorgehoben werden, die stromaufwärts und stromabwärts vom zentralen Hauptzapfen auf Armen angebracht sind;
- Fig. 7 eine teilweise Draufsicht aufzeigt, die stromaufwärts und stromabwärts die zentralen Biegezapfen und die zwei Biegestangen mit besonderen Kegelbuchsen zum Ablenken der Längsrundeisen des Geflechtes während der Biegungsphase aufzeigt;
- Fig. 8 eine teilweise Draufsicht veranschaulicht, die stromaufwärts und stromabwärts die zentralen Biegezapfen und die zwei äußeren Biegestangen mit kreisbogenförmigen Einschnitten geeigneten Ausmaßes zum Aufnehmen der Biegerundeisen, die rundförmig und auf der gesamten Oberfläche durchgehend ausgebildet sind, aufzeigt.

Wie aus den beigefügten Zeichnungen ersichtlich wird, greift man für die automatische Herstellung dreidimensionaler Käfige für das Bauwesen, die man aus einfachen elektrogeschweißten Drahtgeflechten (1) erzeugt - sei es vorgefertigter sei es einfach mittels geeigneter Anlagen direkt und kontinuierlich gefertigter Art, die auch die als Gegenstand der vorliegenden Erfindung geltende Biegemaschine (3) in der Linie umfassen -, zu geeigneten technischen Maßnahmen, um die Nachteile zu beseitigen, falls das Produkt eine besonders komplexe Form aufweist. Die komplexe Form eines netzförmigen Käfigs für das Bauwesen ist dann gegeben, wenn sie die Bildung eines Produktes mit stetig auf sich biegenden und aufeinander folgenden Mehrschichten vorsieht, dessen Innenschicht über eine geometrische Form verfügt, die mit der der Außenschicht gleich ist (oder auch eine andere Form besitzt). Das elektrogeschweißte Drahtgeflecht (1) weist für gewöhnlich orthogonal angeordnete Maschen auf, d. h. quer verlaufende Metallrundeisenelemente (1.2) und längslaufende Metallrundeisenelemente (1.1).

Zur Verminderung des Platzaufwandes der Innenschicht in Bezug auf die Außenschicht während der Phase der automatischen Fertigung des Käfigs werden drei technische Lösungen aufgezeigt, um die Verformungen der Biegungen, die auf die Überlagerung der Längsrundeisen während der Biegungsphase bei Produkten mit komplexer Form zurückzuführen sind, zu beseitigen. Wie bereits vorstehend ausgeführt ist es erforderlich, die Längsrundeisen während der aufeinander folgenden Biegungsphasen an die erste Außenschicht anzureihen, um diese Ziele zu erreichen.

Die erste technische Lösung zur Beseitigung der vorstehend genannten Nachteile besteht in der gelenkigen Verankerung der zweistirnigen Biegemaschine (3) an einem Punkt am Boden, der sich möglicherweise in der Mittellinie (2) befindet, und in der Ausübung einer leichten Winkelverschiebung der Maschine in Bezug auf ihre Orthogonalität in die Vorschubrichtung des zu biegenden Geflechtes mittels eines geeigneten automatischen hydraulischen Aktuators (8). Diese Winkelverschiebung der Achse (7) der Maschine erfolgt abwechselnd in beiden Richtungen, so dass die Fertigung eines Produktes auf spiralförmige Art und Weise verhindert wird.

Die zweite technische Lösung, die mit der ersten gleichwertig ist, besteht in der besonderen Fertigung der zentralen Hauptbiegezapfen (10), die auf einem geeigneten Schlittenkasten (4), der beweglich ist und durch geeignete Steuermittel (9) oder zweckmäßige Mittel anderer Art automatisch betätigt wird, angebracht sind. Diese Aktuatoren befinden sich an den Enden und wirken auf die gesamte Vielzahl an Hauptzapfen (10) ein, die durch Steuerung in Bewegung gesetzt werden, falls es erforderlich ist, die Längsrundeisen (1.1) während der Biegungsphase einer sich in Überlagerung befindlichen Seite abzulenken. Diese Verschiebung muss während der eigentlichen anfänglichen Biegungsphase erfolgen, so dass die leichte Seitenverschiebung der betroffenen Rundeisen begünstigt wird. Eine Verschiebung, die dem Durchmesser des obengenannten Rundeisens entspricht, ist ausreichend. Zum besseren Betrieb weisen die Biegezapfen (10) ein C-förmiges Profil auf, dessen oberer Abschnitt äußerlich geformt ist und abgerundet ist und einen kreisbogenförmigen Einschnitt (11) gemäß der Richtung der Längsrundeisen auf der Innenseite der Kupplung des Längsrundeisens aufweist, während der übrige Abschnitt dieses Zapfens über drei kleine Nuten mit halbkreisförmigem Profil (12) in orthogonaler Richtung zum vorhergehenden Einschnitt auf der Unterseite verfügt.

Die dritte technische Lösung, die mit jenen, die vorstehend erwähnt sind, ebenfalls gleichwertig ist, besteht in der Ausstattung der von geeigneten Armen automatisch in Bewegung gesetzten stromaufwärtigen (5) und stromabwärtigen (6) Biegestangen, die symmetrisch zu den zentralen Hauptzapfen (10) liegen, mit besonderen Buchsenelementen (13), die kegelförmige Verarbeitungen (14) nahe des Durchlassbereiches der zu biegenden Längsrundeisen aufweisen. Sobald das zu biegende Geflecht gefasst wird, wobei die Längsrundeisen (1.1) orthogonal zu den zentralen Hauptzapfen (10) festgespannt sind, wird in der Tat die Biegestange mit einer Vielzahl an kegelförmigen Elementen (13), die der Anzahl der zu biegenden Längsrundeisen entsprechen, betätigt. Die Rundeisen (1.1), die der radialen Biegekraft in Bezug auf die zentralen Zapfen ausgesetzt sind, werden auf die kegelförmigen Oberflächen (14) mit größerem Radius in Bezug auf den Biegungshauptpunkt (10) abgelenkt. Auf diese Art und Weise wird eine Biegung des Geflechtes mit leichter Seitenverschiebung der Längsrundeisen erzeugt, so dass sie an jene der vorhergehenden Schicht angereiht werden können.

Die vierte technische Lösung, die mit jenen, die vorstehend erwähnt sind, gleichwertig ist, ist der dritten Lösung ähnlich, wobei die Abwandlung darin besteht, dass die Biegestangen halbkreisförmige Einschnitte (15) oder kreisbogenförmige Einschnitte (geeigneten Ausmaßes zum Aufnehmen der zu biegenden Längsrundeisen) aufweisen, die auf der gesamten Länge ringförmig verteilt sind. In diesem Falle sehen sowohl die Stangen (5) und (6) als auch die zentralen Zapfen (10) den Einsatz von Aktuatoren (9) vor, denen es obliegt, sie während der Biegungsphasen des Drahtgeflechtes quer zu steuern.

## Patentansprüche

1. Eine Biegemaschine (3) geeignet für auf sich selbst gebogene Käfige, die aus elektrogeschweißten Drahtgeflechten (1) hergestellt werden, **dadurch gekennzeichnet, dass** die Biegelinie auf der orthogonalen Linie der Vorschubrichtung geneigt ist, wobei die Biegemaschine (3) eine Linienbiegemaschine (3) zweistirniger Art ist, die eine Stellung einnehmen kann, die orthogonal zur Vorschubrichtung des zu biegenden elektrogeschweißten Drahtgeflechtes (1) befindlich ist, und am Boden oder an einer anderen tragenden Struktur gelenkig befestigt ist, um von einem oder mehreren Aktuatormitteln (8) durch automatische Steuerung ausgerichtet werden zu können, wenn eine Biegung vorgenommen wird, die in Überlagerung mit einer bereits vorher durchgeführten Biegung ist, und wobei die Biegemaschine (3) abwechselnd in beiden Richtungen winkelig um ein bestimmtes Winkelmaß von einem oder mehreren Aktuatormitteln (8) durch automatische Steuerung ausgerichtet werden kann, das ausreichend ist, um die Längsrundeisen (1.1) des Drahtgeflechtes (1) während der Biegungsphase nebeneinander zu stellen.

2. Die Biegemaschine (3) gemäß Anspruch 1, **dadurch gekennzeichnet, dass** die Biegemaschine (3) am Boden oder auf einer anderen Stützfläche gemäß einer vertikalen Achse, vorzugsweise in der Mittellinie (2) in Bezug auf die Richtung und die Arbeitsfläche schwenkbar verankert ist, um den Winkel des Ausschlagswinkels der gesamten Biegemaschine (3) zu verringern.

3. Die Biegemaschine (3) gemäß Anspruch 1, **dadurch gekennzeichnet, dass** sie am Boden oder auf geeigneten Stützflächen fest angebracht ist und zur Lösung der mit den sich in Überlagerung befindlichen Biegungen bei der Herstellung von komplexen Käfigen zusammenhängenden Probleme zentrale Biegezapfen (10) aufweist, die auf einem geeigneten beweglichen Schlittenkasten (4) ausgerichtet angebracht sind, der orthogonal zur Vorschubrichtung des Drahtgeflechtes (1) liegt und zumindest von einer Hochpräzisions-Aktuatorvorrichtung (9) auf dem Ende betätigt wird, die in der Lage ist, eine gesteuerte Verschiebung aller Biegezapfen (10) gleichzeitig durchzuführen, wobei die Verschiebung der Biegezapfen (10) zum anfänglichen Zeitpunkt der Biegungsphase erfolgt, wodurch die Endbiegungsbahn verändert wird, wobei die Längsrundeisen (1.1) zweier aufeinander folgender auf sich gebogener Biegungen nebeneinander gestellt werden.

4. Die Biegemaschine gemäß Anspruch 3, **dadurch gekennzeichnet, dass** die auf einem Schlittenkasten (4) angebrachten Biegezapfen (10) C-förmig sind, orthogonal zur Vorschubrichtung des Drahtgeflechtes (1) und der zu biegenden Längsrundeisen (1.1) ausgerichtet sind, wobei die Biegezapfen (10) auf der oberen Außenseite besonders geformt und abgerundet sind und auf der Unterseite des Biegeabschnittes einen kreisbogenförmigen Einschnitt (11) in orthogonaler Richtung in Bezug auf einen jeweiligen Biegezapfen (10) aufweisen, während das übrige Ende leicht ausgebildete kreisbogenförmige durchgehende Längsnuten (12) aufweist.

5. Die Biegemaschine gemäß Anspruch 1, **dadurch gekennzeichnet, dass** sie zur Durchführung der aufeinander folgenden Biegung bei sich überlagernden Käfigen komplexer Form, durch Nebeneinanderstellung von zu biegenden Längsrundeisen (1.1), mit Biegestangen (5, 6) stromaufwärts und stromabwärts von zentralen Biegezapfen (10) und mit in Durchgangsrichtung des Längsrundeisens (1.1) des zu biegenden Geflechtes liegenden besonderen kegelförmigen Buchsen (13) ausgestattet ist, die über eine Biegeaußenfläche verfügen, die von einem größeren Außendurchmesser hin zu einem geringeren zulaufenden Enddurchmesser variiert, wobei die zu biegenden Längsrundeisen (1.1) anfänglich mit einer kegelförmigen Oberfläche mit einem größeren Durchmesser in Berührung stehen, während die Längsrundeisen (1.1) umgehend bei Beginn der eigentlichen Biegungsphase seitlich zum kegelförmigen Ende einer jeweiligen Buchse (13) gleiten, wobei die Verschiebung ausreicht, um das gebogene Längsrundeisen (1.1) abzulenken und es an jenes, das vorher ohne Querverschiebung der Stange normal gebogen worden ist, anzureihen.

6. Die Biegemaschine gemäß Anspruch 5, **dadurch gekennzeichnet, dass** die Biegestangen (5, 6) stromaufwärts und stromabwärts der zentralen Biegezapfen (10) aus einer Reihenfolge bestehen und in die richtige Stellung in Bezug auf die Eigenschaften des sich in Verarbeitung befindlichen Drahtgeflechtes von geeigneten zylindrischen Buchsen und/oder den kegelförmigen Buchsen (13) in beiden Richtungen und/oder von ringförmigen Einschnitten aufweisenden Buchsen mit halbkreisförmigem oder kreisbogenförmigem Querschnitt positioniert werden, die fortlaufend aneinander gereiht sind, oder von den Stangen selbst, die derart verarbeitet sind.

7. Die Biegemaschine gemäß Anspruch 5 oder 6, **dadurch gekennzeichnet, dass** sie steilgängige Gewindestangen (15) sei es fester sei es auf sich selbst rotierend gesteuerter Art als äußere Biegestangen (5) und (6) mit geeigneten zweckmäßigen Mitteln benutzt.

8. Die Biegemaschine gemäß Anspruch 5, 6 oder 7, **dadurch gekennzeichnet, dass** die stromaufwärtigen und stromabwärtigen äußeren Biegestangen (5, 6) bei Ausführen ihrer Querbewegungen in Bezug auf die Vorschubrichtung des Geflechtes von geeigneten Aktuatormitteln während der Biegungsphasen oder auf sich selbst rotierend im Falle von gewindeartigen Stangen (5) und (6) automatisch gesteuert werden.

## Claims

1. A bending machine (3) suitable for cages bent onto themselves which are manufactured from electrically welded wire nettings (1), **characterized in that** the bending line is inclined on the orthogonal line of the advance direction, the bending machine (3) being an in-line bending machine (3) of the two-face type which can assume a position orthogonal to the advance direction of the electrically welded wire netting (1) to be bent, and which is articulated to the ground or to another carrying structure in order to be able to be oriented by one or more actuator means (8) through automatic control, when a bending is performed which overlaps a previously performed bending, and the bending machine (3) being able to be oriented at an angle about a specific angular dimension, alternatingly in both directions, by one or more actuator means (8) with the help of automatic control, which angular dimension being sufficient to place the longitudinal round steel bars (1.1) of the wire netting (1) next to each other during the bending phase.

2. The bending machine (3) according to Claim 1, **characterized in that** the bending machine (3) is pivotably mounted to the floor or to another supporting surface according to a vertical axis, preferably at the center line (2) with reference to the direction and the working surface, for reducing the stop angle of the entire bending machine (3).

3. The bending machine (3) according to Claim 1, **characterized by** being fixedly placed on the ground or to suitable supporting surfaces and by having central bending pegs (10) for solving the problems associated with the overlapping bendings in the manufacturing of complex cages, which bending pegs are mounted adjusted on a suitable movable cradle box (4) which is arranged orthogonally to the advance direction of the wire netting (1) and actuated at least by one high-precision actuator device (9) on the end, which actuator device is able to perform a controlled shifting of all bending pegs (10) simultaneously, the shifting of the bending pegs (10) occurring at the beginning of the bending phase, which causes a change in the final bending path, the longitudinal round steel bars (1.1) of two successive bendings bent onto themselves being placed next to each other.

4. The bending machine according to Claim 3, **characterized in that** the bending pegs (10) mounted on a cradle box (4) are C-shaped, oriented orthogonally to the advance direction of the wire netting (1) and of the longitudinal round steel bars (1.1) to be bent, the bending pegs (10) being shaped specially and rounded on the upper exterior and having a recess (11) shaped like a circular arc on the bottom side of the bending section in the orthogonal direction with respect to a corresponding bending peg (10), the remaining end having slightly formed continuous longitudinal slots (12) shaped like circular arcs.

5. The bending machine according to Claim 1, **characterized in that** in order to perform the successive bending with overlapping cages of complex shape, by juxtaposition of longitudinal round steel bars (1.1) to be bent, it is provided with bending bars (5, 6) upstream and downstream of central bending pegs (10) and with special conical bushings (13) arranged in the transition direction of the longitudinal round steel bar (1.1) of the netting to be bent, which bushings have an exterior bending surface which varies from a larger outer diameter to a smaller tapering terminal diameter, where the longitudinal round steel bars (1.1) to be bent initially contact a conical surface with a larger diameter, whereas the longitudinal round steel bars (1.1) at the start of the actual bending phase immediately slide laterally to the conical end of a respective bushing (13), the sliding being sufficient to deflect the bent longitudinal round steel bar (1.1) and line it up next to the one that was previously bent normally without a transversal motion of the bar.

6. The bending machine according to Claim 5, **characterized in that** the bending bars (5, 6) upstream and downstream of the central bending pegs (10) consist of a series and are moved into the correct position with respect to the properties of the wire netting being processed by suitable cylindrical bushings and/or the conical bushings (13) in both directions and/or by bushings having annular recesses with semicircular or circular cross-sections, which bushings are lined up in sequence, or by the bars themselves which have been processed in this manner.

7. The bending machine according to Claim 5 or 6, **characterized in that** it uses coarsepitch threaded rods (15), be it of the fixed, be it of the type controlled rotatingly upon itself, as exterior bending bars (5) and (6) with suitable functional means.

8. The bending machine according to Claim 5, 6 or 7, **characterized in that** the upstream and downstream exterior bending bars (5, 6) are automatically controlled, during the execution of their transversal movements with respect to the advance direction of the netting, by suitable actuator means during the bending phases or rotating upon themselves in the case of thread-like rods (5) and (6).

## Revendications

1. Machine à cintrer (3), convenant pour réaliser des cages repliées sur elles-mêmes, fabriquées à partir de treillis en fil (1) soudés électriquement, **caractérisée en ce que** la ligne de pliage est inclinée sur la ligne orthogonale de la direction d'avancement, la machine à cintrer (3) étant une machine à cintrer en ligne de type à deux fronts, pouvant prendre une position située perpendiculairement à la direction d'avancement du treillis en fil (1) soudé électriquement à cintrer, et fixée de manière articulée au sol ou sur une autre structure porteuse, pour pouvoir être orientée par un ou plusieurs moyens actionneurs (8), au moyen d'une commande automatique, lorsqu'est effectué un cintrage situé en superposition à un cintrage déjà effectué précédemment, et la machine à cintrer (3) pouvant être orientée angulairement alternativement dans les deux directions, par un ou plusieurs moyens actionneurs (8), au moyen d'une commande automatique, d'un angle de valeur déterminée, suffisant pour placer les uns à côté des autres les fers ronds longitudinaux (1.1) du treillis en fil (1) pendant la phase de cintrage.

2. Machine à cintrer (3) selon la revendication 1, **caractérisée en ce que** la machine à cintrer (3) est ancrée à pivotement au sol ou sur une autre surface d'appui, selon un axe vertical, de préférence dans l'axe médian (2) par rapport à la direction et la surface de travail, pour diminuer la valeur de l'angle d'inclinaison de l'ensemble de la machine à cintrer (3).

3. Machine à cintrer selon la revendication 1, **caractérisée en ce qu'**elle est montée rigidement au sol ou sur des surfaces d'appui appropriées, et présente des tourillons de cintrage (10) centraux, pour résoudre les problèmes connexes aux cintrages situés en superposition, lors de la fabrication de cages complexes, tourillons de cintrage montés de manière alignée sur une table à chariot (4) mobile appropriée, située perpendiculairement à la direction d'avancement du treillis en fil (1) et actionné, sur la fin, au moins par un dispositif actionneur (8) de haute précision, en mesure d'effectuer simultanément une translation commandée de tous les tourillons de cintrage (10), la translation des tourillons de cintrage (10) s'effectuant au moment initial de la phase de cintrage, faisant que la trajectoire de cintrage final est modifiée, les fers ronds longitudinaux (1.1) de deux de cintrages repliés sur soi, se suivant l'un l'autre, étant placés les uns à côté des autres.

4. Machine à cintrer selon la revendication 3, **caractérisée en ce que** les tourillons de cintrage (10) montés sur une table à chariot (4) sont en forme de C, orientés perpendiculairement à la direction d'avancement du treillis en fil (1) et des fers ronds longitudinaux (1.1) à cintrer, les tourillons de cintrage (10) sont d'une forme particulière et arrondis, sur la face extérieure supérieure, et présentent, sur la face inférieure du tronçon de cintrage, une entaille (11) en forme d'arc de cercle, orientée perpendiculairement par rapport à un tourillons de cintrage (10) respectif, tandis que l'extrémité restante présente des rainures longitudinales (12) continues, légèrement en forme d'arc de cercle.

5. Machine à cintrer selon la revendication 3, **caractérisée en ce que**, pour effectuer une succession de cintrages pour des cages en superposition, à forme complexe, par placement les uns à côté des autres de fers ronds longitudinaux (1.1) à cintrer, elle est équipée de barres de cintrage (5, 6) en amont et, en aval, de tourillons de cintrage (10) centraux et de douilles (13) particulières à forme conique, situées dans la direction de passage du fer rond longitudinal (1.1) du treillis à cintrer, disposant d'une surface extérieure de cintrage variant d'un plus grand diamètre extérieur à un plus petit diamètre final, les fers ronds longitudinaux (1.1) à cintrer étant initialement en contact avec une surface conique d'un plus grand diamètre, tandis que les fers ronds longitudinaux (1.1) à cintrer, immédiatement au début de la phase de cintrage proprement dite, glissent latéralement par rapport à l'extrémité conique d'une douille (13) respective, le déplacement suffisant pour dévier le fer rond longitudinal (1.1) cintré et l'adjoindre à celui ayant été cintré préalablement normalement, sans déplacement transversal de la barre.

6. Machine à cintrer selon la revendication 5, **caractérisée en ce que** les barres de cintrage (5, 6), en amont et en aval des tourillons de cintrage (10) centraux, sont composées d'une succession, et sont positionnées à la position correcte par rapport aux propriétés du treillis en fil se trouvant en cours de traitement, par des douilles cylindriques appropriées et/ou les douilles (13) coniques, dans les deux directions, et/ou par des douilles présentant des entailles annuaires, présentant une section transversale en forme de demi-cercle ou en forme d'arc de cercle, alignées en continu les unes les autres, ou par les barres elles-mêmes, qui sont de cette manière travaillées.

7. Machine à cintrer selon la revendication 5 ou 6, **caractérisée en ce qu'**elle utilise des tiges filetées (15) à pas pentu, que ce soit de type soit rigide, que ce soit commandées en tournant sur elles-mêmes, à titre de barres de cintrage extérieures (5) et (6), ayant des moyens appropriés convenant à cette fin.

8. Machine à cintrer selon la revendication 5, 6 ou 7, **caractérisée en ce que** les barres de cintrage extérieures (5, 6) amont et aval, lorsqu'elles accomplissent leurs déplacements transversaux par rapport à la direction d'avancement du treillis, sont commandées automatiquement par des moyens actionneurs appropriés, pendant les phases de cintrage, ou en tournant sur elles même dans le cas de barres (5) et (6) de type fileté.
